# EUROPÄISCHE PATENTSCHRIFT

(11) **EP 2 994 695 B1**
(45) Veröffentlichungstag und Bekanntmachung des Hinweises auf die Patenterteilung: **14.06.2017**
(21) Anmeldenummer: 14722610.4
(22) Anmeldetag: 24.04.2014
(51) Int. Cl.: F21V 7/00, F21V 7/10, F21V 7/22, F21Y 101/00

(54) **REFLEKTORANORDNUNG MIT MEHREREN REFLEKTOREN UND HALBLEITERLICHTQUELLEN**
REFLECTOR ASSEMBLY HAVING A PLURALITY OF REFLECTORS AND SEMICONDUCTOR LIGHT SOURCES
SYSTÈME RÉFLECTEUR COMPRENANT PLUSIEURS RÉFLECTEURS ET SOURCES LUMINEUSES À SEMI-CONDUCTEUR

(30) Priorität: 25.04.2013 DE 102013207609
(43) Veröffentlichungstag der Anmeldung: 16.03.2016
(73) Patentinhaber: OSRAM GmbH, 80807 München (DE)
(72) Erfinder: SCHMIDT, Tobias, 86159 Augsburg (DE)
(86) Internationale Anmeldenummer: PCT/EP2014/058297
(87) Internationale Veröffentlichungsnummer: WO 2014/173989

(56) Entgegenhaltungen:
- EP-A1- 2 177 818
- DE-U1-202004 010 990
- US-A1- 2011 265 540

## Beschreibung

Die Erfindung betrifft eine Reflektoranordnung für eine Leuchtvorrichtung, die mehrere Reflektoren für jeweils mindestens eine Halbleiterlichtquelle aufweist, wobei die Reflektoren Reflektor-Teilbereiche eines gemeinsamen, zusammenhängenden Blechteils sind, die Reflektor-Teilbereiche zumindest teilweise aus dem Blechteil herausgebogene Flügelbereiche aufweisen und das Blechteil zu mindestens einem linearen Reflektortrog gebogen ist. Die Erfindung betrifft ferner eine Leuchtvorrichtung mit mindestens einer solchen Reflektoranordnung. Die Erfindung betrifft auch ein Verfahren zum Herstellen einer solchen Reflektoranordnung. Die Erfindung ist insbesondere anwendbar auf Leuchten zur Allgemeinbeleuchtung, insbesondere zur Flächenbeleuchtung.

Lineare Anordnungen mehrerer Reflektoren werden bisher entweder dadurch bereitgestellt, dass die Reflektoren einzeln hergestellt und dann nebeneinander auf einem gemeinsamen Träger montiert werden, oder dadurch, dass in einen linearen Reflektortrog Querlamellen eingefügt werden. Ein linearer Reflektortrog weist typischerweise einen geradlinigen, bandförmigen Boden und seitlich davon schräg hochstehende, reflektierende Seitenwände auf. Die Querlamellen können z.B. in Schlitze in den Seitenwänden eingesteckt oder an den Seitenwänden eingerastet oder angeklebt werden. Jedoch sind beide Anordnungen vergleichsweise aufwändig herzustellen.

DE 20 2004 010 990 U1 offenbart eine Leuchte mit einer stabförmigen Lichtquelle sowie mit einem, insbesondere im Wesentlichen parallel zur Lichtquelle verlaufenden, Hauptreflektor und einer Vielzahl voneinander beabstandeten, reflektierenden Querlamellen unterhalb der Lichtquelle, wobei der Hauptreflektor und die Querlamellen aus einem einzigen Stück Reflektormaterial gefertigt sind.

Es ist die Aufgabe der vorliegenden Erfindung, die Nachteile des Standes der Technik zumindest teilweise zu überwinden und insbesondere eine Möglichkeit zur vereinfachten Bereitstellung einer Reflektoranordnung mit mehreren Reflektoren, insbesondere linear angeordneten Reflektoren, bereitzustellen.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch eine Reflektoranordnung für eine Leuchtvorrichtung. Die Reflektoranordnung weist mehrere Reflektoren für jeweils mindestens eine Halbleiterlichtquelle auf. Die Reflektoren sind Reflektor-Teilbereiche eines gemeinsamen, zusammenhängenden Blechteils. Die Reflektor-Teilbereiche weisen zumindest teilweise aus dem Blechteil herausgebogene Flügelbereiche auf. Zudem ist das Blechteil zu mindestens einem linearen Reflektortrog gebogen, wobei der Reflektortrog einen bandförmigen Boden und seitlich davon jeweils mindestens eine hochgebogene Seitenwand aufweist.

Diese Reflektoranordnung weist den Vorteil auf, dass sie aus einem einzigen Stück, nämlich dem Blechteil, hergestellt ist, so dass dazu keine Verbindungstechniken zum Verbinden mehrerer Teile wie Kleben, Löten, Schweißen usw. verwendet zu werden brauchen. Es reichen einfache Methoden zum teilweisen Ausschneiden der Flügelbereiche und zum Umformen des Blechteils aus. Die Reflektoranordnung ist aufgrund ihrer Einstückigkeit zudem besonders stabil ausgestaltbar. Auch wird so vorteilhafterweise die Formung des Reflektortrogs durch einfache Biegungen oder Knicke entlang gerader, insbesondere parallel zueinander verlaufender Biegelinien ermöglicht. Ein solcher Reflektortrog ist insbesondere dann einfach erzeugbar, falls das Blechteil selbst bereits bandförmig ist.

Insbesondere mag der lineare Reflektortrog an jeder Längsseite des Bodens entlang des Bodens eine durchgehende Seitenwand aufweisen.

Ein Reflektor mag ein Reflektor für eine Halbleiterlichtquelle oder ein (gemeinsamer) Reflektor für mehrere Halbleiterlichtquellen sein.

Bevorzugterweise umfasst die mindestens eine Halbleiterlichtquelle mindestens eine Leuchtdiode. Bei Vorliegen mehrerer Leuchtdioden können diese in der gleichen Farbe oder in verschiedenen Farben leuchten. Eine Farbe kann monochrom (z.B. rot, grün, blau usw.) oder multichrom (z.B. weiß) sein. Auch kann das von der mindestens einen Leuchtdiode abgestrahlte Licht ein infrarotes Licht (IR-LED) oder ein ultraviolettes Licht (UV-LED) sein. Mehrere Leuchtdioden können ein Mischlicht erzeugen; z.B. ein weißes Mischlicht. Die mindestens eine Leuchtdiode kann mindestens einen wellenlängenumwandelnden Leuchtstoff enthalten (Konversions-LED). Der Leuchtstoff kann alternativ oder zusätzlich entfernt von der Leuchtdiode angeordnet sein ("Remote Phosphor"), z.B. auf dem Reflektor-Teilbereich bzw. auf den Reflektor. Die mindestens eine Leuchtdiode kann in Form mindestens einer einzeln gehäusten Leuchtdiode oder in Form mindestens eines LED-Chips vorliegen. Mehrere LED-Chips können auf einem gemeinsamen Substrat ("Submount") montiert sein. Die mindestens eine Leuchtdiode kann mit mindestens einer eigenen und/oder gemeinsamen Optik zur Strahlführung ausgerüstet sein, z.B. mindestens einer Fresnel-Linse, Kollimator, und so weiter. Anstelle oder zusätzlich zu anorganischen Leuchtdioden, z.B. auf Basis von InGaN oder AlInGaP, sind allgemein auch organische LEDs (OLEDs, z.B. Polymer-OLEDs) einsetzbar. Alternativ kann die mindestens eine Halbleiterlichtquelle z.B. mindestens einen Diodenlaser aufweisen.

Dass die Flügelbereiche aus dem restlichen Blechteil herausgebogen sein können, umfasst insbesondere, dass die Flügelbereiche teilweise von dem restlichen Blechteil abgetrennt sind, z.B. durch einen oder mehrere Schnitte. Dadurch können sie an ihrem mindestens einen freien Rand gegen benachbarte Bereiche des Blechteils herausgebogen werden. Der herausgebogene Flügelbereich und der dazu benachbarte, nicht herausgebogene Bereich des Blechteils sind dadurch zueinander versetzt, z.B. stufig versetzt. Die Flügelbereiche sind mit dem restlichen Blechteil aber immer noch durch mindestens einen nicht durchschnittenen Übergang (auch als "Materialbrücke" bezeichnet) verbunden. Die Flügelbereiche ermöglichen eine besonders vielfältige Formgebung der Reflektoren. Die Schnitte können z.B. durch eine Lasertrennmethode eingebracht worden sein.

Es wird allgemein bevorzugt, dass die Reflektoren Schalenreflektoren mit entsprechend reflektierend ausgebildeten Innenwänden sind. Die Reflektor-Teilbereiche bzw. die Reflektoren mögen allgemein spiegelnd oder diffus reflektierend sein. Mindestens eine Halbleiterlichtquelle mag dann durch eine Halsöffnung Licht in den Reflektor anstrahlen oder an der Halböffnung an dem Reflektor angeordnet sein. Licht tritt typischerweise an einer der Halsöffnung gegenüberliegenden Lichtaustrittsöffnung des Reflektors aus. Die Lichtaustrittsöffnung weist in der Regel einen größeren Querschnitt auf als die Halsöffnung.

Das Blechteil kann metallisch sein, z.B. aus Aluminium oder Stahl, aber auch aus dünnem Kunststoff ("Kunststoffblech") bestehen. Das Blechteil ist jedoch nicht darauf beschränkt und mag z.B. auch ein dünner metallkaschierter Kunststoff o.ä. sein. Das Blechteil kann also allgemein als ein dünnes, flächiges und bleibend biegsames Reflektorteil ausgebildet oder bezeichnet werden.

Es ist noch eine Ausgestaltung, dass die Seitenwände die Reflektor-Teilbereiche aufweisen und herausgebogene Flügelbereiche der Reflektor-Teilbereiche in den Reflektortrog hineingebogen sind. Dadurch können die Reflektoren durch einfaches Hineinbiegen der Flügelbereiche in den Reflektortrog erzeugt werden.

Insbesondere kann ein Reflektor durch mindestens zwei umgebogene Flügelbereiche gegenüberliegender Reflektor-Teilbereiche und durch zwischen den Flügelbereichen liegende Abschnitte der Seitenwände gebildet werden. Ein solcher Reflektor mag insbesondere ein umlaufender Reflektor oder Schalenreflektor sein.

Es ist noch eine weitere Ausgestaltung, dass die zwei Reflektor-Teilbereiche eines gemeinsamen Reflektors symmetrisch zu einer Mittelebene, die senkrecht auf dem Boden steht, ausgebildet sind.

Es ist eine Weiterbildung, dass die zwei Reflektor-Teilbereiche zu der Mittelebene spiegelsymmetrisch ausgebildet sind. Dazu sind pro Reflektor an jeder Seitenwand insbesondere zwei Flügelbereiche vorhanden, also pro Reflektor vier Flügelbereiche. Die Flügelbereiche eines Reflektor-Teilbereichs sind durch einen dazwischen liegenden (mittleren) Reflektorabschnitt der Seitenwand (welcher an der Seitenwand verbleibt) getrennt. Die Flügelbereiche sind insbesondere bezüglich einer Längserstreckung des Reflektortrogs vor und hinter diesem mittleren Reflektorabschnitt angeordnet, aber ansonsten freigeschnitten. Zum Bilden einer in den Reflektortrog hineingebogenen Reflektorwand können gegenüberliegende Flügelbereiche ähnlich wie Tore in den Reflektortrog hineingebogen werden, so dass der Reflektor dort zwei zweiteilige Reflektorwände aufweist. Die Flügelbereiche können bis zu ihrer Parallelstellung in den Reflektortrog hineingebogen werden oder auch so, dass sie schräg zueinanderstehen. Insbesondere wird es bevorzugt, dass zwischen angrenzenden Flügelbereichen kein oder kein signifikanter Spalt verbleibt, durch welchen Licht seitlich austreten könnte. Die Flügelbereiche sind dazu bevorzugt mit einer Breite versehen, welche zumindest einer halben Breite des Reflektortrogs auf der entsprechenden Höhe entspricht.

Es ist noch eine Weiterbildung, dass die zwei Reflektor-Teilbereiche zu einer senkrecht zum Boden stehenden Mittelachse punktsymmetrisch bzw. um 180° drehsymmetrisch ausgebildet sind. Um die Reflektorwände quer zum Reflektortrog auszubilden, ist dann pro Reflektor an jeder Seitenwand nur ein Flügelbereich vorhanden. Zum Bilden einer in den Reflektortrog hineinstehenden Reflektorwand können die Flügelbereiche ähnlich wie Tore in den Reflektortrog hineingebogen werden, allerdings nun insbesondere einteilig. Insbesondere wird es bevorzugt, dass zwischen einem solchen Flügelbereich und der gegenüberliegenden Seitenwand kein oder kein signifikanter Spalt verbleibt, durch welchen Licht seitlich austreten könnte. Die Flügelbereiche sind dazu bevorzugt mit einer Breite versehen, welche zumindest einer Breite des Reflektortrogs (auf der entsprechenden Höhe) entspricht.

Es ist ferner eine Ausgestaltung, dass sich Bestückungsbereiche zum Anordnen der Halbleiterlichtquellen an dem Boden befinden. Insbesondere dadurch können die Reflektoren als Schalenreflektoren für mindestens eine Halbleiterlichtquelle dienen.

Die Halbleiterlichtquellen können direkt oder indirekt an einem Bestückungsbereich angeordnet sein. Beispielsweise mag eine gehäuste Halbleiterlichtquelle mit ihrer Unterseite direkt mit dem Boden des Reflektortrogs verbunden sein, z.B. daran angeklebt sein. Eine elektrische Kontaktierung einer Halbleiterlichtquelle mag beispielsweise über oberseitige Kontakte geschehen, die z.B. über Bonddrähte mit zugehörigen elektrischen Verbindungsleitungen, insbesondere Leiterbahnen, verbunden sein können. Alternativ mag die Halbleiterlichtquelle eine gehäuste Halbleiterlichtquelle sein, die mit zumindest einem unterseitigen elektrischen Kontakt direkt auf einer elektrischen Verbindungsleitung, insbesondere Leiterbahn, aufliegt und mit dieser z.B. verlötet sein kann. Die gehäusten Halbleiterlichtquellen können insbesondere oberflächenmontierbare Bauteile (SMT-Bauteile) sein. Die Halbleiterlichtquellen mag aber z.B. auch ein vorderseitig auf einem Substrat angebrachter Halbleiterchip, z.B. LED-Chip, sein, wobei das Substrat rückseitig auf dem Blechteil aufliegt.

Es ist grundsätzlich möglich, die mindestens eine Halbleiterlichtquelle an derjenigen Seite des Bodens anzuordnen, insbesondere zu befestigen, an welcher auch der Reflektor ausgebildet ist. Diese Seite wird im Folgenden ohne Beschränkung der Allgemeinheit auch als Vorderseite des Bodens bezeichnet. Alternativ oder zusätzlich ist es möglich, dass mindestens eine Halbleiterlichtquelle an derjenigen Seite des Bodens angeordnet ist, insbesondere befestigt ist, welche dem Reflektor abgewandt ist. Diese Seite wird im Folgenden ohne Beschränkung der Allgemeinheit auch als Rückseite des Bodens bezeichnet. Bei einer rückseitigen Anordnung kann die mindestens eine Halbleiterlichtquelle insbesondere durch eine Aussparung in dem Boden in Richtung der Vorderseite hindurchstrahlen. Alternativ oder zusätzlich kann die mindestens eine Halbleiterlichtquelle in eine Aussparung in dem Boden eingeführt oder zur Vorderseite durchgeführt sein.

Es ist außerdem eine Ausgestaltung, dass elektrische Verbindungsleitungen zu den Bestückungsbereichen an dem Boden verlaufen. Dadurch wird eine einfache elektrische Verbindung der Halbleiterlichtquellen ermöglicht. Die Halbleiterlichtquellen können mittels der elektrischen Verbindungsleitungen seriell und/oder parallel miteinander verschaltet sein. Die elektrischen Verbindungsleitungen mögen beispielsweise Kabel, Drähte oder Leiterbahnen sein. Bei einer Verwendung von nicht isolierten Verbindungsleitungen, z.B. Leiterbahnen, können diese insbesondere über eine elektrisch isolierende Lage auf dem Boden aufliegen.

Ganz allgemein ist ein Verlauf der elektrischen Verbindungsleitungen nicht auf irgendeinen Bereich des Blechteils beschränkt. Sie können z.B. auch auf Bereichen des Blechteils verlaufen, welche keinem Boden eines Reflektortrogs entsprechen.

Es ist auch eine Ausgestaltung, dass Flügelbereiche, welche elektrische Verbindungsleitungen queren, die Verbindungsleitungen beabstandet queren. Dadurch können eine ungewollte elektrisch Kontaktierung mit freiliegenden Verbindungsleitungen als auch eine ungewollte mechanische Beanspruchung der Verbindungsleitungen durch die Flügelbereiche verhindert werden.

Es ist noch eine Ausgestaltung, dass die Reflektoranordnung mehrere Reflektortröge aufweist. Dadurch kann durch eine einstückige Reflektoranordnung eine besonders hohe Zahl an Reflektoren bereitgestellt werden, insbesondere auch großflächig. Dies ist insbesondere vorteilhaft für Flächenleuchten.

Es ist noch eine Ausgestaltung, dass die mehreren Reflektortröge von einem gemeinsamen Rahmen umgeben sind, welcher die Reflektortröge hält. Dadurch können auf einfache Weise mehrere Reflektortröge an der gleichen Reflektoranordnung bereitgestellt werden, welche Reflektortröge vielgestaltig und weitgehend unabhängig voneinander formbar sind.

Das Blechteil kann allgemein mindestens eine Aussparung aufweisen. Die Aussparung kann beispielsweise durch lokales Ausschneiden, Ausstanzen usw. in das Blechteil eingebracht werden. Die mindestens eine Aussparung kann insbesondere zum Durchführen einer Halbleiterlichtquelle dienen und z.B. in dem Boden eines Reflektortrogs eingebracht sein.

Die Aufgabe wird auch gelöst durch eine Leuchtvorrichtung, aufweisend mindestens eine Reflektoranordnung wie oben beschrieben, wobei mindestens eine Halbleiterlichtquelle an dem Blechteil angeordnet ist. Die Leuchtvorrichtung kann analog zu der Reflektoranordnung ausgebildet sein und die gleichen Vorteile aufweisen.

So ist es eine Weiterbildung, dass die Leuchtvorrichtung mindestens eine Reflektoranordnung mit mindestens einem Reflektortrog aufweist, wobei die mindestens eine Halbleiterlichtquelle an dem Boden des Reflektortrogs angeordnet ist. Auch ist es eine Ausgestaltung, dass mindestens eine elektrische Verbindungsleitung an dem Boden des Reflektortrogs verläuft.

Es ist auch eine Weiterbildung, dass die in einem Reflektortrog angeordneten Halbleiterlichtquellen und zugehörigen Verbindungsleitungen auf einem gemeinsamen Substrat angeordnet sind. Dadurch kann deren Anordnung an dem Blechteil besonders einfach und zeitsparend erfolgen. So werden durch Anordnen, insbesondere Befestigen, des gemeinsamen Substrats an dem Blechteil (z.B. durch Ankleben eines Rückseite des Substrats) sämtliche daran befindlichen funktionalen Elemente in einem Arbeitsschritt mit angeordnet, insbesondere befestigt. Auch kann eine Ausrichtung der funktionalen Elemente bei der Anordnung entfallen.

Es ist noch eine Weiterbildung, dass das gemeinsame Substrat eine bandförmige - flexible oder starre - Leiterplatte ist, welche zusammen mit den Halbleiterlichtquellen und den Verbindungsleitungen ein sog. Leuchtband bildet, insbesondere ein LED-Band. Solche Leuchtbänder sind z.B. in Form von LED-Bändern der Firma Osram, z.B. vom Typ LINEARLight, kommerziell erhältlich. Die Verwendung eines Leuchtbands weist den weiteren Vorteil auf, dass es z.B. durch Haltelaschen an dem Blechteil formschlüssig und/oder kraftschlüssig befestigbar ist. Die Haltelaschen sind dabei insbesondere ebenfalls auf den Blechteil herausbiegbare Teilbereiche.

Die Art der Leuchtvorrichtung ist nicht beschränkt und mag beispielsweise eine Lampe oder eine Leuchte sein. Besonders bevorzugt ist eine Ausgestaltung als Leuchte zur Allgemeinbeleuchtung, insbesondere zur Flächenbeleuchtung. Die Leuchte mag insbesondere eine Deckenleuchte oder eine Wandleuchte sein.

Die Aufgabe wird auch gelöst durch ein Verfahren zum Herstellen einer Reflektoranordnung wie oben beschrieben.

Das Verfahren mag mindestens die folgenden Schritte aufweisen: (i) Einbringen von Schlitzen in ein Blechteil zum Bereitstellen von aus dem Blechteil herausbiegbaren Flügelbereichen; und (ii) Umbiegen des Blechteils einschließlich eines Herausbiegens der Flügelbereiche zum Bilden mehrerer Reflektoren, insbesondere Schalenreflektoren.

Das Verfahren mag analog zu der Reflektoranordnung und/oder der Leuchtvorrichtung ausgebildet werden und weist die gleichen Vorteile auf.

Das Verfahren mag insbesondere in Schritt (ii) ein Umbiegen des Blechteils - einschließlich eines Herausbiegens der Flügelbereiche - zum Bilden mindestens eines linearen Reflektortrogs insbesondere mit jeweils mindestens zwei Reflektoren umfassen. Das Bilden der Reflektoren mag das Herausbiegen der Flügelbereich in den zugehörigen Reflektortrog hinein umfassen.

Das Umbiegen kann insbesondere ein Abknicken oder Anwinkeln zweier Teilbereiche des Blechteils an einer gemeinsamen Biegelinie umfassen.

Es ist eine Weiterbildung, dass das Umbiegen des Blechteils zum Bilden mindestens eines linearen Reflektortrogs ein Umbiegen zur gleichen Seite entlang zweier paralleler Biegelinien umfasst. Der Bereich zwischen den beiden Biegelinien kann als Boden dienen, die beiden Bereiche seitlich des Bodens können als Seitenwände dienen. Die Flügelbereiche können zumindest teilweise aus den Seitenwänden herausgebogen werden. Die Flügelbereiche können insbesondere vollständig aus den Seitenwänden herausgebogen werden, alternativ oder zusätzlich aus den Seitenwänden und aus dem Boden herausgebogen werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung von Ausführungsbeispielen, die im Zusammenhang mit den Zeichnungen näher erläutert werden. Dabei können zur Übersichtlichkeit gleiche oder gleichwirkende Elemente mit gleichen Bezugszeichen versehen sein.
- Fig.1: zeigt in Draufsicht ein Blechteil zum Herstellen einer Reflektoranordnung gemäß einem ersten Ausführungsbeispiel;
- Fig.2: zeigt in einer Ansicht von schräg oben die fertige Reflektoranordnung aus Fig.1;
- Fig.3-6: zeigt die Reflektoranordnung aus Fig.2 in einer Querschnittsansicht mit unterschiedlich gestalteten Seitenrändern;
- Fig.7: zeigt das Blechteil aus Fig.1 mit zusätzlicher elektrischer Verdrahtung und Bestückung mit Halbleiterlichtquellen;
- Fig.8: zeigt in Draufsicht ein Blechteil zum Herstellen einer Reflektoranordnung gemäß einem zweiten Ausführungsbeispiel; und
- Fig.9: zeigt in Draufsicht ein Blechteil zum Herstellen einer Reflektoranordnung gemäß einem dritten Ausführungsbeispiel.

**Fig.1** zeigt in Draufsicht einen Ausschnitt aus einem Blechteil 11 zum Herstellen einer Reflektoranordnung gemäß einem ersten Ausführungsbeispiel. Das Blechteil 11 besteht aus Metall, z.B. Stahl oder Aluminium, das zumindest einseitig reflektierend ausgebildet ist. Das Blechteil 11 ist hier linear bandförmig mit einer Längsachse L ausgebildet. Das Blechteil 11 wird zur Herstellung der in Fig.2 gezeigten Reflektoranordnung 24 teilweise mit Schlitzen 23 versehen und teilweise umgebogen. So sind parallel und symmetrisch zu der Längsachse L vier sich längserstreckende Biegelinien B1, B2, B3 und B4 vorhanden, an denen das Blechteil 11 umgebogen wird. Insbesondere wird das Blechteil 11 an den inneren Biegelinien B2 und B3 aus der Bildebene in Richtung des Betrachters hochgebogen. Dadurch entsteht ein Graben oder linearer Reflektortrog 13 bis 15 mit einem sich in der Längsrichtung L erstreckenden mittigen Boden 13 und zwei davon seitlich abgehenden Seitenwänden 14 und 15. Der Boden 13 ist von den Seitenwänden 14 und 15 durch die inneren Biegelinien B2 bzw. B3 abgegrenzt. Die Seitenwände 14 und 15 können an den äußeren Biegelinien B1 und B4 umgebogen sein und dort Seitenränder 16 und 17 bilden.

Die Seitenwände 14 und 15 weisen jeweils mehrere Reflektor-Teilbereiche 18a, 18b, 19a, 19b auf, wobei sich jeweils zwei Teilbereiche 18a, 18b bzw. 19a, 19b bezüglich der Längsachse L gegenüberliegen und symmetrisch ausgebildet sind. Benachbarte Reflektor-Teilbereiche 18a, 19a und 18b, 19b der gleichen Seitenwand 14 bzw. 15 sind äquidistant zueinander angeordnet.

Jeder der Reflektor-Teilbereiche 18a, 18b, 19a, 19b weist einen mittleren Bereich 20 auf, der sich durchgehend zwischen den beiden zugehörigen Biegelinien B1, B2 bzw. B3, B4 erstreckt. Auf beiden Seiten der mittleren Bereiche 20, betrachtet in einer Längserstreckung entlang der Längsachse L, befinden sich Bereiche, die im Folgenden als "Flügelbereiche" 21, 22 bezeichnet werden und die von dem mittleren Bereich 20 durch Biegelinien B5, B6 abgegrenzt sind. Die Biegelinien B5, B6 erstrecken sich geradlinig über die gesamte Höhe des mittleren Bereichs 20 zwischen den Biegelinien B1, B2 bzw. B3, B4. Dabei verlaufen die Biegelinien B5, B6 schräg, und zwar so, dass sich der mittlere Bereich 20 von der inneren Biegelinie B2 bzw. B3 zu der äußeren Biegelinie B1 bzw. B4 hin aufweitet bzw. in seiner Breite vergrößert. Der mittlere Bereich 20 weist also die Form eines gleichschenkligen Trapezes auf.

Die Flügelbereiche 21, 22 sind durch jeweilige durchgehende Schlitze 23 von dem restlichen Blechteil 11 abgetrennt. Die Flügelbereiche 21 und 22 hängen also nur noch an den Biegelinien B5 bzw. B6 mit dem restlichen Blechteil 11 zusammen und können folglich an der Biegelinie B5 bzw. B6 aus dem Blechteil 11 herausgebogen werden.

Die Flügelbereiche 21, 22 können auch alternativ bis in den Boden 13 eingeschnitten sein, wie durch die gepunkteten Linien angedeutet. Dadurch erhalten die Flügelbereiche 21, 22 eine größere Fläche, was eine Lichtausbeute erhöht.

**Fig.2** zeigt in einer Ansicht von schräg oben die aus dem Blechteil 11 fertig umgebogene Reflektoranordnung 24. Die Seitenwände 14 und 15 und der Boden 13 bilden den linearen Reflektortrog 13 bis 15, an den sich die Seitenränder 16 und 17 anschließen. Die Seitenränder 16 und 17 können einen Teil des Reflektortrogs 13 bis 15 darstellen.

Durch die Reflektorbereiche 18a und 18b, 19a und 19b werden jeweilige Reflektoren 18 bzw. 19 gebildet. Die Reflektoren 18 und 19 sind jeweils als pyramidenstumpfförmige Schalenreflektoren ausgebildet. Die vier reflektierenden Seitenwände setzen sich zusammen aus den mittleren Bereichen 20 und gegenüberliegenden, senkrecht in den Reflektortrog 13 bis 15 hineingebogenen Flügelbereichen 21 und 22. Da aneinander angrenzende Flügelbereiche 21 bzw. 22 sich gegenüberliegender Reflektor-Teilbereiche 18a, 18b bzw. 19a, 19b die in dem Reflektortrog 13 bis 15 befindlichen reflektierenden Seitenwände bilden, beträgt ihre Breite eine halbe Breite des Reflektortrogs 13 bis 15 bzw. des Abstands der Seitenwänden 14, 15 auf der entsprechenden Höhe. Dadurch wird eine Bildung eines Spalts zwischen aneinander angrenzenden Flügelbereichen 21 bzw. 22 verhindert oder zumindest so klein gehalten, dass sich daraus kein signifikanter Lichtverlust ergibt.

Der von den Flügelbereichen 21 und 22 begrenzte Abschnitt des Bodens 13 mag ebenfalls reflektierend sein und dient als Bestückungsbereich 25 für jeweils mindestens eine Halbleiterlichtquelle.

Die Flügelbereiche 21 und 22 sind hier an ihrer Unterseite auch aus dem Boden 13 entnommen, so dass sie im herausgebogenen Zustand bis an den Boden 13 reichen können.

Die Flügelbereiche 21 und 22 weisen an ihrer dem Boden 13 zugewandten Unterseite jeweils eine (in Fig.1 nicht eingezeichnete) Aussparung 26 auf, wobei die Aussparungen 26 aneinander grenzen und gemeinsam eine mittige Durchführung bilden.

**Fig.3** zeigt die fertige Reflektoranordnung 24 aus Fig.1 in einer Querschnittsansicht mit unterschiedlich gestalteten Seitenränder 16 und 17. Während in der in Fig.2 gezeigten Variante der Reflektoranordnung 24 die Seitenränder 16 und 17 senkrecht hochstehen, sind diese in Fig.3 entlang der äußeren Biegelinien B1 und B4 senkrecht nach unten gebogen. In **Fig.4** hingegen sind die Seitenränder 16 und 17 entlang der äußeren Biegelinien B1 und B4 horizontal umgeknickt. Die Seitenränder 16 und 17 sind in **Fig.5** im Querschnitt ab der Biegelinie B1 bzw. B4 nach unten gekrümmt ausgebildet, in **Fig.6** zur Seite gekrümmt.

**Fig.7** zeigt das Blechteil 11 mit zusätzlicher elektrischer Verdrahtung und Bestückung mit Halbleiterlichtquellen. Zusätzlich zu dem Blechteil 11 aus Fig.1 ist nun der bandförmige Boden 13 an den Bestückungsbereichen 25 jeweils mit einer Halbleiterlichtquelle in Form einer Leuchtdiode 27 belegt. Die Art der Leuchtdioden 27 ist grundsätzlich beliebig, sie sind hier als LED-Chips ausgebildet, welche über ein elektrisch isolierendes Substrat 28 an dem Bestückungsbereich 25 befestigt sind, z.B. aufgeklebt sind. Zwischen den Bestückungsbereichen 25 bzw. den Leuchtdioden 27 verlaufen elektrische Verbindungsleitungen in Form von zwei parallel verlaufenden Leiterbahnen 29. Die Leiterbahnen 29 sind über eine elektrisch isolierende Schicht 30 auf dem Boden 13 aufgebracht und versorgen die Leuchtdioden 27 mit elektrischer Energie. Die Leiterbahnen 29 verlaufen im fertig umgebogenen Zustand des Blechteils 11 durch die Aussparung 26 der Flügelbereiche 21 und 22, so dass die Flügelbereiche 21 und 22 die Leiterbahnen 29 beabstandet queren.

Das so ausgerüstete, fertig umgebogene Blechteil 11 kann als Leuchtvorrichtung 31 dienen.

**Fig.8** zeigt in Draufsicht eine vereinfachte Skizze eines Blechteils 41 zum Herstellen einer Reflektoranordnung 42 gemäß einem zweiten Ausführungsbeispiel.

Das Blechteil 41 unterscheidet sich von dem Blechteil 11 dadurch, dass es nun drei Reihen R1, R2, R3 von jeweils vier linear angeordneten Reflektoren 18 bzw. 18a, 18b aufweist und nicht nur eine Reihe. Das Blechteil 41 kann folglich zu einer Reflektoranordnung 42 gebogen werden, welche drei zusammenhängende lineare Reflektortröge T1, T2, T3 ähnlich zu den Reflektortrögen 13 bis 15 aufweist. Benachbarte Reflektortröge T1 bis T3 sind durch gleiche Seitenränder 16 miteinander verbunden.

Alternativ können die Reflektor-Teilbereiche 18a, 18b usw. auch vollständig aus dem Blechteil 41 herausgebogen werden und mögen folgend insbesondere zusätzlich fixiert werden, z.B. durch einen Deckel.

**Fig.9** zeigt in Draufsicht eine vereinfachte Skizze eines Blechteils 51 zum Herstellen einer Reflektoranordnung 52 gemäß einem dritten Ausführungsbeispiel. Das Blechteil 51 ist ähnlich zu dem Blechteil 41 ausgebildet, wobei jedoch nun die gemeinsame Reflektortröge T4, T5 oder T6 bildenden Reihen von jeweils vier Reflektoren 18a, 18b bis auf einen Übergang 53 an den Stirnseiten des Bodens 13 rechteckig aus dem Blechteil 51 ausgeschnitten sind. Die zugehörigen rechteckigen Schnitte 54 verlaufen also zwischen den beiden Übergängen 53. Diese Reflektoranordnung 52 weist den Vorteil auf, dass die Reflektortröge T4 bis T6 nun nicht mehr an ihren Seitenrändern zusammenhängen, sondern unabhängig voneinander formbar sind. Die Reflektortröge T1 bis T3 hängen dennoch mechanisch über einen gemeinsamen, umlaufenden Rahmen 55 miteinander zusammen, der die Reflektortröge T4 bis T6 an ihren Übergängen 53 hält. Die Reflektortröge T4 bis T6 können auch elektrisch miteinander verbunden sein, z.B. dadurch, dass gemeinsame Leiterbahnen die Übergange 53 queren und auf dem gemeinsamen Rahmen 55 verlaufen.

Obwohl die Erfindung im Detail durch die gezeigten Ausführungsbeispiele näher illustriert und beschrieben wurde, so ist die Erfindung nicht darauf eingeschränkt und andere Variationen können vom Fachmann hieraus abgeleitet werden. Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichen

- 11: Blechteil
- 13: Boden
- 14: Seitenwand
- 15: Seitenwand
- 16: Seitenrand
- 17: Seitenrand
- 18: Reflektor
- 18a, 18b: Reflektor-Teilbereich
- 19: Reflektor
- 19a, 19b: Reflektor-Teilbereich
- 20: mittlerer Bereich eines Reflektor-Teilbereichs
- 21, 22: Flügelbereiche
- 23: Schlitz
- 24: Reflektoranordnung
- 25: Bestückungsbereich
- 26: Aussparung eines Flügelbereichs
- 27: Leuchtdiode
- 28: Substrat
- 29: Leiterbahn
- 30: elektrisch isolierende Schicht
- 31: Leuchtvorrichtung
- 41: Blechteil
- 42: Reflektoranordnung
- 51: Blechteil
- 52: Reflektoranordnung
- 53: Übergang
- 54: Schnitt
- 55: umlaufender Rahmen
- B1, B4: äußere Biegelinien
- B2, B3: innere Biegelinien
- B5, B6: Biegelinien der Flügelbereiche
- L: Längsachse
- R1-R3: Reihen von Reflektoren
- T1-T6: Reflektortröge

## Patentansprüche

1. Reflektoranordnung (24; 42; 52) für eine Leuchtvorrichtung (31), aufweisend mehrere Reflektoren (18, 19) für jeweils mindestens eine Halbleiterlichtquelle (27), wobei
- die Reflektoren (18, 19) Reflektor-Teilbereiche (18a, 18b, 19a, 19b) eines gemeinsamen, zusammenhängenden Blechteils (11; 41; 51) sind,
- die Reflektor-Teilbereiche (18a, 18b, 19a, 19b) zumindest teilweise aus dem Blechteil (11; 41; 51) herausgebogene Flügelbereiche (21, 22) aufweisen und
- das Blechteil (11; 41; 51) zu mindestens einem linearen Reflektortrog (13-15; T1-T3; T4-T6) gebogen ist,
**dadurch gekennzeichnet, dass**
- der Reflektortrog (13-15; T1-T3; T4-T6) einen bandförmigen Boden (13) und seitlich davon jeweils eine hochgebogene Seitenwand (14, 15) aufweist,
- die Seitenwände (14, 15) die Reflektor-Teilbereiche (18a, 18b, 19a, 19b) aufweisen und
- herausgebogene Flügelbereiche (20, 21) der Reflektor-Teilbereiche (18a, 18b, 19a, 19b) in den Reflektortrog (13-15; T1-T3; T4-T6) hineingebogen sind.

2. Reflektoranordnung (24; 42; 52) nach Anspruch 1, wobei ein Reflektor (18, 19) durch mindestens zwei umgebogene Flügelbereiche (20, 21) gegenüberliegender Reflektor-Teilbereiche (18a, 18b, 19a, 19b) und durch zwischen den Flügelbereichen (20, 21) liegende Abschnitte (20) der Seitenwände (14, 15) gebildet wird.

3. Reflektoranordnung (24; 42; 52) nach einem der vorhergehenden Ansprüche, wobei die zwei Reflektor-Teilbereiche (18a, 18b, 19a, 19b) eines gemeinsamen Reflektors (18, 19) symmetrisch zu einer senkrecht zu dem Boden (13) stehenden Mittelebene ausgebildet sind.

4. Reflektoranordnung (24; 42; 52) nach einem der vorhergehenden Ansprüche, wobei sich Bestückungsbereiche (25) zum Anordnen der Halbleiterlichtquellen (27) an dem Boden (13) befinden.

5. Reflektoranordnung (24; 42; 52) nach Anspruch 4, wobei elektrische Verbindungsleitungen (29) zu den Bestückungsbereichen (25) an dem Boden (13) verlaufen.

6. Reflektoranordnung (24; 42; 52) nach Anspruch 5, wobei Flügelbereiche (20, 21), welche elektrische Verbindungsleitungen (29) queren, die Verbindungsleitungen (29) beabstandet queren.

7. Reflektoranordnung (52) nach einem der vorhergehenden Ansprüche, wobei die Reflektoranordnung (52) mehrere Reflektortröge (T4-T6) aufweist, die von einem gemeinsamen Rahmen (55) umgeben sind, welcher die Reflektortröge (T4-T6) hält.

8. Leuchtvorrichtung (31), aufweisend mindestens eine Reflektoranordnung (24; 42; 52) mit einem Blechteil (11; 41; 51), wobei mindestens eine Halbleiterlichtquelle (27) an dem Blechteil (11; 41; 51) angeordnet ist, **dadurch gekennzeichnet, dass** die mindestens eine Reflektoranordnung (24; 42; 52) mindestens eine Reflektoranordnung (24; 42; 52) nach einem der vorhergehenden Ansprüche aufweist.

9. Leuchtvorrichtung (31) nach Anspruch 8, wobei die mindestens eine Halbleiterlichtquelle (27) an dem Boden (13, 25) des Reflektortrogs (13-15; T1-T3; T4-T6) angeordnet ist.

10. Verfahren zum Herstellen einer Reflektoranordnung (24; 42; 52) nach einem der Ansprüche 1 bis 7, wobei das Verfahren mindestens die folgenden Schritte aufweist:
- Einbringen von Schlitzen (23) in das Blechteil (11) zum Bereitstellen der aus dem Blechteil (11) herausbiegbaren Flügelbereiche (21, 22);
- Umbiegen des Blechteils (11) einschließlich eines Herausbiegens der Flügelbereiche (21, 22) aus den Seitenwänden (14, 15) in den Reflektortrog (13-15; T1-T3; T4-T6) hinein zum Bilden der mehreren Reflektoren (18, 19).

## Claims

1. Reflector assembly (24; 42; 52) for a lighting device (31), comprising a plurality of reflectors (18, 19) for in each case at least one semiconductor light source (27), wherein
- the reflectors (18, 19) are reflector sub-regions (18a, 18b, 19a, 19b) of a common, continuous plate part (11; 41; 51),
- the reflector sub-regions (18a, 18b, 19a, 19b) comprise wing regions (21, 22) bent out at least partly from the plate part (11; 41; 51) and
- the plate part (11; 41; 51) is bent to form at least one linear reflector trough (13-15; T1-T3; T4-T6),
**characterized in that**
- the reflector trough (13-15; T1-T3; T4-T6) comprises a strip-shaped base (13) and laterally with respect thereto in each case a bent-up side wall (14, 15),
- the side walls (14, 15) comprise the reflector sub-regions (18a, 18b, 19a, 19b) and
- bent-out wing regions (20, 21) of the reflector sub-regions (18a, 18b, 19a, 19b) are bent into the reflector trough (13-15; T1-T3; T4-T6).

2. Reflector assembly (24; 42; 52) according to Claim 1, wherein a reflector (18, 19) is formed by at least two bent-over wing regions (20, 21) of opposite reflector sub-regions (18a, 18b, 19a, 19b) and by sections (20) of the side walls (14, 15) that lie between the wing regions (20, 21).

3. Reflector assembly (24; 42; 52) according to either of the preceding claims, wherein the two reflector sub-regions (18a, 18b, 19a, 19b) of a common reflector (18, 19) are embodied symmetrically with respect to a central plane that is perpendicular to the base (13).

4. Reflector assembly (24; 42; 52) according to any of the preceding claims, wherein placement regions (25) for arranging the semiconductor light sources (27) are situated on the base (13).

5. Reflector assembly (24; 42; 52) according to Claim 4, wherein electrical connection lines (29) run to the placement regions (25) on the base (13).

6. Reflector assembly (24; 42; 52) according to Claim 5, wherein wing regions (20, 21) that cross electrical connection lines (29) cross the connection lines (29) in a spaced-apart manner.

7. Reflector assembly (52) according to any of the preceding claims, wherein the reflector assembly (52) comprises a plurality of reflector troughs (T4-T6) surrounded by a common frame (55) that holds the reflector troughs (T4-T 6) .

8. Lighting device (31), comprising at least one reflector assembly (24; 42; 52) having a plate part (11; 41; 51), wherein at least one semiconductor light source (27) is arranged on the plate part (11; 41; 51), **characterized in that** the at least one reflector assembly (24; 42; 52) comprises at least one reflector assembly (24; 42; 52) according to any of the preceding claims.

9. Lighting device (31) according to Claim 8, wherein the at least one semiconductor light source (27) is arranged on the base (13, 25) of the reflector trough (13-15; T1-T3; T4-T6).

10. Method for producing a reflector assembly (24; 42; 52) according to any of Claims 1 to 7, wherein the method comprises at least the following steps:
- introducing slots (23) into the plate part (11) for providing the wing regions (21, 22) that can be bent out from the plate part (11);
- bending over the plate part (11) including bending out the wing regions (21, 22) from the side walls (14, 15) into the reflector trough (13-15; T1-T3; T4-T6) for forming the plurality of reflectors (18, 19).

## Revendications

1. Système réflecteur (24 ; 42 ; 52) pour un dispositif d'éclairage (31), comportant plusieurs réflecteurs (18, 19) pour respectivement au moins une source lumineuse à semi-conducteur (27),
- les réflecteurs (18, 19) étant des parties réfléchissantes (18a, 18b, 19a, 19b) d'une pièce de tôle (11 ; 41 ; 51) commune d'un seul tenant,
- les parties réfléchissantes (18a, 18b, 19a, 19b) présentant des parties formant ailettes (21, 22) pliées au moins en partie de manière à ressortir de la pièce de tôle (11 ; 41 ; 51) et
- la pièce de tôle (11 ; 41 ; 51) étant pliée pour former au moins un bac réfléchissant linéaire (13-15 ; T1-T3 ; T4-T6),
**caractérisé en ce que**
- le bac réfléchissant (13-15 ; T1-T3 ; T4-T6) présente un fond en forme de ruban (13) et, sur les côtés de celui-ci, respectivement une paroi latérale repliée vers le haut (14, 15),
- les parois latérales (14, 15) comportent les parties réfléchissantes (18a, 18b, 19a, 19b) et
- des parties formant ailettes pliées vers l'extérieur (20, 21) des parties réfléchissantes (18a, 18b, 19a, 19b) sont pliées de manière à rentrer dans le bac réfléchissant (13-15 ; T1-T3 ; T4-T6).

2. Système réflecteur (24 ; 42 ; 52) selon la revendication 1, un réflecteur (18, 19) étant formé par au moins deux parties formant ailettes repliées (20, 21) de parties réfléchissantes opposées (18a, 18b, 19a, 19b) et par des parties (20) des parois latérales (14, 15) situées entre les parties formant ailettes (20, 21).

3. Système réflecteur (24 ; 42 ; 52) selon l'une des revendications précédentes, les deux parties réfléchissantes (18a, 18b, 19a, 19b) d'un réflecteur commun (18, 19) étant réalisées symétriquement par rapport à un plan central vertical par rapport au fond (13).

4. Système réflecteur (24 ; 42 ; 52) selon l'une des revendications précédentes, des zones à garnir (25) pour agencer des sources lumineuses à semi-conducteur (27) se trouvant sur le fond (13).

5. Système réflecteur (24 ; 42 ; 52) selon la revendication 4, des lignes de liaison électrique (29) allant vers les zones à garnir (25) se trouvant sur le fond (13).

6. Système réflecteur (24 ; 42 ; 52) selon la revendication 5, des parties formant ailettes (20, 21) qui traversent des lignes de liaison électrique (29) traversant les lignes de liaison (29) avec un espacement.

7. Système réflecteur (52) selon l'une des revendications précédentes, le système réflecteur (52) comportant plusieurs bacs réfléchissants (T4-T6) entourés d'un cadre commun (55) qui maintient les bacs réfléchissants (T4-T6).

8. Dispositif d'éclairage (31) comportant au moins un système réflecteur (24 ; 42 ; 52) avec une pièce de tôle (11 ; 41 ; 51), au moins une source lumineuse à semi-conducteur (27) étant agencée sur la pièce de tôle (11 ; 41 ; 51),
**caractérisé en ce que** l'au moins un système réflecteur (24 ; 42 ; 52) comporte au moins un système réflecteur (24 ; 42 ; 52) selon l'une des revendications précédentes.

9. Dispositif d'éclairage (31) selon la revendication 8, l'au moins une source lumineuse à semi-conducteur (27) étant agencée sur le fond (13, 25) du bac réfléchissant (13-15 ; T1-T3 ; T4-T6).

10. Procédé de fabrication d'un système réflecteur (24 ; 42 ; 52) selon l'une des revendications 1 à 7, le procédé comportant au moins les étapes suivantes :
- réalisation de fentes (23) dans la pièce de tôle (11) pour obtenir les parties formant ailettes (21, 22) pouvant être pliées de manière à ressortir de la pièce de tôle (11) ;
- repliage de la pièce de tôle (11), y compris pliage des parties formant ailettes (21, 22) de manière à les faire ressortir des parois latérales (14, 15) et rentrer dans le bac réfléchissant (13-15 ; T1-T3 ; T4-T6) pour former la pluralité de réflecteurs (18, 19).
